# FASCICULE DE BREVET EUROPEEN

(11) **EP 0 145 527 B1**
(45) Date de publication et mention de la délivrance du brevet: **20.01.1988**
(21) Numéro de dépôt: 84402081.8
(22) Date de dépôt: 16.10.1984
(51) Int. Cl.: B26F 3/00, B05B 15/00, A41H 43/00

(54) **Machine de découpe de matière en bande par jet fluide haute pression**
Wasserstrahlschneidvorrichtung für Bänder
Fluid-jet cutting machine for webs

(30) Priorité: 17.10.1983 FR 8316466
(43) Date de publication de la demande: 19.06.1985
(73) Titulaire: AEROSPATIALE SOCIETE NATIONALE INDUSTRIELLE, 75016 Paris (FR)
(72) Inventeur: Jumel, Jean-Pierre, F-78110 Le Vesinet (FR); Guala, Bernard, F-75781 Paris Cedex 16 (FR)
(74) Mandataire: Mongrédien, André

(56) Documents cités:
- BE-A- 841 620
- FR-A- 1 479 158
- US-A- 3 541 907
- US-A- 3 877 334
- US-A- 4 116 097

## Description

La présente invention concerne une machine destinée à découper selon une ligne quelconque une matière placée sur un rouleau, en bande au moyen d'un jet fluide haute pression.

On connaît des machines permettant de découper un ouvrage ou une pièce dont les dimensions ne dépassent pas celles de la table qui les supporte. Dans de telles machines, la découpe peut être obtenue soit par la combinaison d'un déplacement transversal de l'outil de coupe avec un déplacement longitudinal de la table supportant la pièce (document US-A-3 541 907), soit par un déplacement transversal et longitudinal de l'outil de coupe, la table étant alors fixe (documents US-A-4 116 097 et FR-A 1 479 158).

Dans ces deux types de machine, il est possible de découper une pièce selon une ligne quelconque. Toutefois, la table doit être soit plus longue, soit aussi longue que l'ouvrage à découper, ce qui conduit à un encombrement très important lors de la découpe de pièces de grande longueur et à des temps morts importants lors de la fabrication de certaines pièces en série, puisqu'il est nécessaire de changer l'ouvrage entre chaque opération de découpe.

La présente invention a précisément pour objet une machine de découpe ne présentant pas les inconvénients des machines de la technique antérieure et permettant notamment, pour un encombrement réduit, de découper un ouvrage se présentant sous la forme d'une bande placée sur un rouleau, ce qui autorise la découpe de pièces de longueur quelconque et la fabrication de pièces en série à un rythme accéléré, par une simple avance de la bande.

A cet effet, la machine de découpe de matière en bande par jet fluide haute pression selon la présente invention comprend un bâti formé d'une surface d'appui sensiblement plane apte à supporter ladite matière en bande, une buse de découpe émettant un jet de fluide sous haute pression vers ladite matière en bande, des moyens pour déplacer la buse selon une direction Y perpendiculaire à la longueur de la bande, caractérisée en ce que le bâti supporte à une extrémité une bobine de matière en bande à découper, ladite surface d'appui comportant, entre la bobine et la buse de découpe, une table fixe pourvue d'un tunnel de guidage dans lequel circule la matière en bande, et en ce que des moyens sont prévus pour assurer simultanément l'entraînement en rotation de la bobine et l'entraînement de la bande selon une direction parallèle à la longueur de la bande, en la pressant entre deux galets dont l'un au moins est moteur, la table fixe s'étendant de part et d'autre des galets et ces moyens d'entraînement pouvant être actionnés à volonté dans l'un ou l'autre sens.

On comprend que la combinaison des mouvements de la buse avec les mouvements du rouleau et de la bande elle-même permet d'obtenir toute forme de découpe contenue dans la largeur de la bande, sans limitation de longueur. De plus, il n'y a pratiquement plus de temps morts entre la découpe des pièces successives.

Etant donné que la matière à découper est bobinée et peut présenter une certaine raideur, elle peut avoir tendance à garder une légère courbure lorsqu'elle se déplace sur la machine. Cela n'est pas souhaitable à la fois parce que la matière en bande risque ainsi de venir s'accrocher sur certaines pièces de la machine et parce que la précision de la découpe risque de s'en trouver diminuée. Cet inconvénient est évité en réalisant la surface d'appui de la machine, entre la bobine et la buse de découpe sous la forme d'une table fixe sur laquelle la matière en bande se déplace à l'intérieur d'un tunnel de guidage.

Etant donné que la matière à découper peut notamment être un matériau composite préimpré- gné dont la feuille de protection, ou séparateur, recouvrant la face inférieure est généralement enlevée pour faciliter l'utilisation ultérieure de la découpe et diminuer le temps de mise en ceuvre de celle-ci, cette face inférieure peut être collante.

Lorsque la matière en bande se déplace à l'intérieur du tunnel, il est donc souhaitable d'éviter que sa face inférieure ne vienne adhérer sur la table fixe. Pour cette raison, des moyens peuvent être prévus pour créer un coussin fluide entre ladite table et la matière en bande.

De préférence, afin de permettre un contrôle visuel de la découpe, compte tenu du fait que la matière en bande peut se déplacer dans les deux sens, le tunnel est transparent.

De façon classique, la machine de découpe selon l'invention comprend un système de récupération du jet placé en vis-à-vis de la buse de découpe, de l'autre côté de la matière à découper. Conformément à un autre aspect de l'invention, ce système comprend, dans la trajectoire du jet. au moins une première plaquette métallique assurant la dislocation du jet et un dispositif de détection d'usure de cette plaquette comprenant une cavité normalement étanche située en dessous de ladite plaquette et dont la paroi inférieure comporte au moins une autre plaquette métallique que vient frapper le jet lorsque la première plaquette est percée, et des moyens pour détecter l'arrivée du jet dans ladite cavité.

De préférence, ces derniers moyens comprennent un circuit électrique comportant un indicateur dont la mise en oeuvre est commandée par la fermeture dudit circuit résultant de la mise en contact de ladite autre plaquette et d'une électrode située dans la cavité, lorsque le jet de fluide arrive dans celle-ci.

Afin, à la fois de confiner le bruit qui se produit dans le récupérateur è l'intérieur de celui-ci, et d'éviter que les vapeurs formées lors de la dislocation du jet ne s'échappent vers le haut, la surface d'appui comprend de préférence, entre la buse et le système de récupération du jet, une fausse table fixe présentant une fente sensiblement de la largeur du jet émis par la buse, cette fente étant de préférence découpée directement dans la table par le jet. Le système de récupération du jet, qui se déplace en même temps que la buse, comprend alors à son extrémité supérieure en contact avec la table un joint d'étanchéité présentant avec cette dernière un coefficient de frottement réduit.

Il est ainsi possible de supprimer le système d'aspiration de vapeur prévu généralement dans ce type de générateur, le fluide disloqué étant évacué par gravité.

Selon encore un autre aspect de l'invention, la machine selon l'invention comprend des moyens de commande automatiques des moyens pour déplacer la buse et des moyens d'entraînement, afin d'assurer la découpe dans la matière en bande de pièces et de chutes, la surface d'appui comprenant, en aval de la buse de découpe, au moins une bande transporteuse dont l'avance achemine les chutes jusqu'à un moyen d'évacuation de chutes de la matière découpée, et des moyens de détection de présence d'une pièce sur ladite bande transporteuse commandant l'arrêt de celle-ci, lesdits moyens de détection étant respectivement activés et désactivés par lesdits moyens de commande automatique, selon qu'ils assurent la découpe d'une pièce ou d'une chute, afin de commander l'arrêt de la bande transporteuse pour permettre la préhension des pièces et d'acheminer les chutes sans arrêt de la bande jusqu'auxdits moyens d'évacuation des chutes.

Dans ce cas, une deuxième bande transporteuse dont l'avance est commandée automatiquement, pendant un temps déterminé, par les moyens de commande automatique, après la découpe d'une pièce ou d'une chute, peut être placée entre la buse de découpe et ladite bande transporteuse afin de faciliter la découpe de la matière en bande.

On décrira maintenant, à titre d'exemple non limitatif, un mode de réalisation préféré de la machine selon l'invention en se référant aux dessins annexés dans lesquels :
- la figure 1 est une vue en perspective représentant de façon schématique une machine de découpe réalisée conformément à l'invention,
- la figure 2 est une vue en coupe transversale schématique de la partie de la machine située en amont de la buse de découpe,
- la figure 3 est une vue en perspective à plus grande échelle et en coupe partielle montrant notamment le système de récupération placé en vis-à-vis de la buse de découpe, et
- la figure 4 est une vue de dessus illustrant de façon schématique le fonctionnement de la machine, selon que l'élément découpé par celle-ci est une chute ou une pièce.

En se référant tout d'abord à la figure 1, on voit que la machine de découpe selon l'invention comporte trois parties distinctes constituées par un ensemble électromécanique d'exécution 10, un ensemble de commande 12 et une source de fluide sous très haute pression 14. Ces trois ensembles peuvent être séparés physiquement l'un de l'autre comme l'illustre la figure.

L'ensemble de commande 12 comprend une commande numérique 16 et une baie de commande 18. Il est relié à l'ensemble électromécanique 10 par des câbles de liaison 20.

La source de fluide sous très haute pression 14 est constituée par un groupe haute pression délivrant dans le cas le plus courant de l'eau sous très haute pression qui est acheminée jusqu'à la buse de découpe 22 de l'ensemble 10 par une conduite 24.

L'ensemble électromécanique d'exécution 10 comprend un bâti 26 supportant à l'une de ses extrémités une bobine 28 d'une matière en bande 30, à découper en pièces 32 dont la forme peut être quelconque. La bobine 28 est montée sur un axe 34 qui peut tourner librement sur le bâti 26, de façon à permettre le libre dévidage de la bande 30.

La face supérieure horizontale du bâti 26 constitue une surface d'appui formée, depuis l'extrémité du bâti portant la bobine 28 jusqu'à l'extrémité opposée, d'une table fixe 36, d'un premier transporteur sans fin de petite longueur 38 et d'un deuxième transporteur sans fin 40 de plus grande longueur. La largeur de ces différents éléments constituant la surface d'appui sur laquelle est reçue la bande 30 est légèrement supérieure à la largeur de cette dernière, afin notamment de permettre un guidage de la bande sur la table 36.

Par ailleurs, le bâti 26 supporte, depuis l'extrémité portant la bobine 28 jusqu'à son extrémité opposée, un dispositif 42 de dévidage de la bande 30, un dispositif 44 d'avance et de guidage de la bande sur la table 36, un dispositif de coupe 46 situé entre la table 36 et le premier transporteur 38 et un dispositif 48 de tri et d'évacuation des chutes permettant la préhension des pièces.

Le dispositif de dévidage 42 comporte un galet caoutchouté 50 entraînant par friction la bobine 28. A cet effet, le galet 50 est fixé sur un axe 52 parallèle à l'axe 34 de la bobine et cet axe 52 est monté tournant à l'extrémité d'un bras articulé (non représenté) dont l'extrémité opposée est articulée autour d'un axe fixe 54. Le galet caoutchouté 50 est ainsi pressé contre la bobine sous l'action de la gravité, éventuellement renforcé par l'action de moyens élastiques (non représentés).

Deux courroies 56 et 58 montées sur des poulies appropriées servent à transmettre à l'arbre 52 portant le galet 50 le mouvement de rotation d'un axe 60 du dispositif 44 d'avance de la bande, en passant par l'axe fixe 54.

Le dispositif 44 d'avance et de guidage de la bande 30 comporte un galet d'entraînement 62 monté sur l'axe 60 d'un moteur 64, au-dessus de la bande 30. Un rouleau métallique 66 est placé en dessous de la bande 30 dans une encoche de la table 36, de telle sorte que sa génératrice supérieure affleure la face supérieure de cette dernière, comme l'illustre la figure 2. Les axes 60 et 68 du galet 62 et du rouleau 66 sont parallèles à l'axe 34 de la bobine 28 et situés dans un même plan vertical, de façon à presser entre eux la bande 30. Ce résultat est obtenu en appliquant le galet 62 contre le rouleau métallique 66 avec une pression déterminée, à l'aide de moyens connus (non représentés). Un codeur ou compteur 70 est associé au rouleau métallique 66 afin de déterminer le nombre de révolutions de celui-ci et donc la longueur de la bande qui défile sur la table 36.

Conformément à une caractéristique essentielle de la présente invention, le moteur 64 servant à commander l'avance de la bande 30 sur la table 36 peut déplacer cette bande parallèlement à sa longueur dans l'un ou l'autre sens par l'intermédiaire du mécanisme qui vient d'être décrit, comme l'illustre la flèche X sur la figure 1.

On a vu que les courroies 56 et 58 permettent au moteur 64 de mettre en rotation simultanément le galet 50 et le galet 62. Les diamètres de ces galets ainsi que les diamètres des poulies sur lesquelles sont reçues les courroies sont choisis de façon que les vitesses périphériques des deux galets soient égales entre elles. Ainsi, le dispositif 44 d'avance de la bande n'a pas à vaincre l'inertie de la bobine 28, mais uniquement celle de la portion de bande se trouvant entre le galet 50 èt le dispositif de coupe 46 et celle du rouleau rigide 66.

Comme l'illustre la figure 1, un positionnement précis de la bande selon la direction X est obtenu en maintenant celle-ci contre un guide lisière 71 disposé le long de l'un des bords longitudinaux de la table 36.

Pour tenir compte du fait que la matière en bande 30 à découper peut présenter une certaine rigidité, il est prévu dans un mode de réalisation préféré de l'invention d'assurer le maintien de la bande sur la table 36, afin d'éviter que la bande ne conserve une certaine courbure, ce qui risquerait à la fois de diminuer très sensiblement la précision de la découpe et de conduire à des incidents tels que l'accrochage de la bande sur certaines parties en saillie de la machine.

Comme l'illustre de façon schématique la figure 2, une bonne planéité de la bande dévidée est obtenue dans la zone de découpe en plaçant sur la table 36 un tunnel 72 comportant une encoche pour le passage du galet 62.

Lorsque la matière en bande à découper est une matière composite préimprégnée, celle-ci est généralement stockée en bande continue à l'état collant entre deux feuilles appelées séparateurs. Lorsque la bande en matière composite est déroulée en vue de sa découpe, le séparateur qui recouvre la face inférieure de la bande, c'est-à-dire la face tournée vers le plateau de la machine, est enlevé afin, d'une part, de faciliter l'utilisation ultérieure de la découpe et, d'autre part, de diminuer les temps de manutention des découpes. En effet, si les deux séparateurs restaient en place, l'opérateur devrait retourner la découpe pour enlever le second séparateur et risquerait d'y laisser, dans sa précipitation, des morceaux qui nuiraient à la qualité du composite.

Compte tenu de cette remarque, dans un mode de réalisation préféré de l'invention, la machine comporte en outre des orifices 74 ménagés dans la table 36 selon un axe sensiblement médian, comme l'illustre la figure 2. Ces orifices sont alimentés en air comprimé, ce qui permet de créer en permanence entre la table et la bande 30 un coussin d'air évitant à cette dernière de venir adhérer sur la table. Ainsi, la précision du déplacement de la bande 30 selon l'axe X n'est pas affectée. Il est à noter que le coussin d'air créé entre la bande et la table 36 tend à éloigner la bande de la table, mais que ce mouvement est limité par le tunnel 72.

De préférence, le tunnel 72 est transparent, de façon à permettre un contrôle visuel des opérations de découpe.

Le dispositif de coupe 46 comporte de façon connue une buse de découpe 22 disposée verticalement au-dessus de la bande 30 et un système de récupération du jet 76 disposé en dessous de la bande, en vis-à-vis de la buse 22. La buse 22, comme le système de récupération 76, sont montés sur des colonnes de guidage transversales 78 et 80 parallèles à l'axe 34 du rouleau 28. Un moteur 82 permet, par l'intermédiaire de poulies et de courroies appropriées désignées de façon générale par la référence 84, de déplacer la buse 22 et le récupérateur 76 le long de leur colonne de guidage respective dans un sens ou dans l'autre, de telle sorte qu'ils restent en permanence en vis-à-vis l'un de l'autre. Le déplacement transversal ainsi obtenu est désigné par la flèche Y sur la figure 1.

Conformément à une caractéristique essentielle de l'invention, on voit qu'il est possible, en commandant simultanément la mise en oeuvre des moteurs 64 et 82 à l'aide de la commande numérique 16 selon un programme approprié, de découper dans la bande 30 des pièces 32 de formes et de dimensions quelconques, dans les limites de la largeur et de la longueur de la bande, au moyen d'un ensemble électromécanique 10 dont les dimensions peuvent rester relativement réduites. La machine selon l'invention permet également de réaliser en série la découpe d'un grand nombre de pièces selon un programme déterminé et sans perte de temps.

Si l'on se réfère maintenant à la figure 3, on voit que le système de récupération 76 du jet délivré par la buse 22 est placé en dessous d'une fausse table 86 prolongeant la table 36 et comportant une fente 88 dont la largeur est sensiblement égale à la largeur du jet sortant de la buse 22. Afin que la largeur de la fente 88 soit aussi faible que possible et que cette fente soit placée exactement dans l'alignement du jet, la fausse table 86 est réalisée de préférence dans un matériau apte à être découpé par le jet, tel qu'une matière plastique, et la fente 88 est découpée dans ce matériau par le jet lui-même.

Le système de récupération 76 comporte dans sa partie haute un tube 90 d'axe vertical portant à son extrémité supérieure un joint d'étanchéité cylindrique 92 réalisé par exemple en feutre afin de présenter un coefficient de frottement aussi faible que possible avec la fausse table 86. Le joint d'étanchéité 92 est percé en son centre d'un trou 94 de diamètre sensiblement égal au diamètre du jet. Ce joint d'étanchéité permet ainsi, en combinaison avec la fausse table 86, de confiner autant que possible le bruit à l'intérieur du système de récupération et d'éviter que la vapeur d'eau formée dans celui-ci ne s'échappe par son extrémité supérieure.

De façon classique, après avoir parcouru une certaine distance à l'intérieur du tube 90, le jet vient se disloquer sur une plaquette horizontale 96 en métal fritté fixée dans le bas du tube. Des trous 98 formés dans le tube 90 au-dessus de la plaquette 96 permettent à la vapeur d'eau formée par la dislocation du jet de s'écouler par gravité vers une tuyauterie 100. On remarquera que la présence de la fausse table 86 et du joint d'étanchéité 92 permettent d'éviter tout risque d'échappement de la vapeur d'eau par le haut du tube, de sorte qu'il n'est plus nécessaire comme dans les dispositifs de la technique antérieure de prévoir des moyens annexes pour aspirer la vapeur d'eau formée par la dislocation du jet sur la plaquette. Le bruit de la machine s'en trouve ainsi encore réduit, ainsi que son coût.

Selon un mode de réalisation préféré de l'invention, le système de récupération 76 comporte de plus des moyens 102 pour détecter le percement de la plaquette 96 par le jet. Ces moyens se composent d'une chambre 104 formée à la partie inférieure du tube 90, en dessous de la plaquette 96 et normalement étanche. La cloison inférieure de cette chambre 104 comporte dans sa partie centrale une seconde plaquette 106 également en métal fritté, ainsi qu'une électrode 108 séparée de la plaquette 106 par un bloc 110 en un matériau électriquement isolant. La plaquette 106 et l'électrode 108 sont montés dans un circuit électrique (non représenté) comportant de plus un indicateur d'usure de la plaquette 96 ainsi qu'une source de tension électrique.

Lorsque la plaquette 96 est percée par le jet de fluide émis par la buse de découpe 22, l'eau traverse la chambre 104 et vient heurter la plaquette 106 qui en assure la dislocation. L'eau ainsi admise dans la chambre 104 met en contact la plaquette 106 et l'électrode 108, ce qui a pour conséquence la fermeture du circuit électrique et la mise sous tension de l'indicateur. Il est à noter que la détection du percement de la plaquette 96 est ainsi pratiquement immédiate et s'effectue sans qu'une seule goutte d'eau soit rejetée à l'extérieur du système de récupération 76.

Comme on l'a mentionné précédemment, la fausse table 86 est prolongée par une première bande transporteuse 38 dont la mise en oeuvre est commandée par un moteur 116. Une seconde bande transporteuse 40 prolonge la bande 38 et elle est commandée indépendamment de celle-ci par un second moteur 118. Le dispositif de tri et d'évacuation des chutes 48 comporte un moyen de détection des pièces 32 constitué par une barrière photoélectrique 120 placée à l'extrémité de la bande transporteuse 40 située au bout de l'ensemble 10. Il comporte en outre un bac de réception 122 placé en dessous de l'extrémité du transporteur 40, de façon à recevoir les chutes acheminées par celui-ci.

Selon un mode de réalisation préféré de l'invention, les différents moteurs 64, 82, 116 et 118 ainsi que la barrière photoélectrique 120 de l'ensemble électromécanique 10 sont commandés par l'ensemble de commande 12, de telle sorte que la découpe des pièces 32 s'effectue selon un programme déterminé, que les chutes résultant de cette découpe tombent automatiquement dans le bac 122 et que le transporteur 40 s'arrête lorsqu'il supporte une pièce 32.

Afin que le dispositif 48 puisse réaliser le tri entre les pièces et les chutes, la commande numérique 16 est conçue de telle sorte qu'elle envoie un ordre d'activation de la barrière photoélectrique 120 lorsqu'elle commande la découpe d'une pièce dans la bande 30 à l'aide des moteurs 64 et 82 et qu'elle envoie un ordre de désactivation de la barrière photoélectrique 120 lorsqu'elle commande la découpe d'une chute dans la matière en bande.

Compte tenu de cette dernière remarque, le fonctionnement de la machine est le suivant.

L'ensemble de commande 12 envoie en continu, selon un - programme déterminé à l'avance, des ordres de découpe des pièces et de chutes dans la bande 30. Ces ordres ont pour conséquence des déplacements combinés de la buse de découpe 22 et de la bande à découper respectivement selon les directions Y et X, conduisant à la découpe successive de pièces et .de chutes selon ce programme.

A chaque fois que-la découpe d'un élément est terminée, que cet élément soit une pièce ou une chute, l'ensemble de commande 12 met en marche le moteur 116 qui était précédemment arrêté pendant la découpe. La pièce ou la chute est ainsi acheminée par le transporteur 38 jusqu'au transporteur 40, après quoi le transporteur 38, dont le moteur 116 est alimenté de façon temporisée, s'arrête.

Le moteur 118 du transporteur 40 est normalement alimenté en continu à partir de l'ensemble de commande 12, de telle sorte que la pièce ou la chute dont la découpe vient d'être terminée est transportée jusqu'au bout de la bande transporteuse 40. A ce stade, et comme l'illustre schématiquement la figure 4, deux cas doivent être distingués.

Dans le premier cas, l'élément qui se trouve sur le transporteur 40 est une chute 33. On a vu précédemment que dans ce cas, la barrière photoélectrique 120 est désactivée. La barrière ne détecte donc pas le passage de la chute, de sorte que le moteur 118 reste sous tension et que la chute tombe au bout du transporteur 40 dans le bac 122.

Dans le cas contraire où l'élément qui vient d'être découpé est une pièce 32, la barrière photoélectrique 120 est activée, de telle sorte qu'elle détecte immédiatement la pièce lorsqu'elle parvient à son niveau. Cette détection a pour effet immédiat de provoquer l'arrêt du moteur 118 et, par conséquent, du transporteur 40. La préhension de la pièce peut alors être réalisée par tout moyen, c'est-à-dire aussi bien manuellement que par un dispositif de manipulation automatique approprié. Cette préhension est représentée schématiquement par la flèche 123 sur la figure 4.

Dès que la pièce est retirée du transporteur 40, le signal émis par la barrière photoélectrique 120 disparaît et le moteur 118 commande à nouveau l'avance du transporteur 40 jusqu'à l'arrivée d'une nouvelle pièce qui sera détectée à son tour par la barrière photoélectrique.

## Revendications

1. Machine de découpe de matière en bande (30) par jet fluide haute pression, comprenant un bâti (26) pourvu d'une surface d'appui (36, 38, 40) sensiblement plane apte à supporter ladite matière en bande, une buse de découpe (22) émettant un jet de fluide sous haute pression vers ladite matière en bande, des moyens (82) pour déplacer la buse selon une direction (Y) perpendiculaire à la longueur de la bande, cette machine étant caractérisée en ce que le bâti (26) supporte à une extrémité une bobine (28) de matière en bande (30) à découper, ladite surface d'appui comportant, entre la bobine (28) et la buse de découpe (22), une table fixe (36) pourvue d'un tunnel de guidage (72) dans lequel circule la matière en bande (30), et en ce que des moyens (50 à 70) sont prévus pour assurer simultanément l'entraînement en rotation de la bobine (28) et l'entraînement de la bande (30) selon une direction (X) parallèle à la longueur de la bande, en la pressant entre deux galets (62, 66) dont l'un au moins est moteur, la table fixe (36) s'étendant de part et d'autre des galets (62, 66) et ces moyens d'entraînement (50 à 70) pouvant être actionnés à volonté dans l'un ou l'autre sens.

2. Machine selon la revendication 1, caractérisée en ce que des moyens (74) sont prévus pour créer un coussin fluide entre ladite table (36) et la matière en bande (30).

3. Machine selon l'une quelconque des revendications 1 et 2, caractérisée en ce que le tunnel (72) est transparent.

4. Machine selon l'une quelconque des revendications 1 à 3, caractérisée en ce qu'elle comprend de plus un système (76) de récupération du jet placé en vis-à-vis de ladite buse (22), de l'autre côté de la matière à découper, ledit système comprenant, dans la trajectoire du jet, au moins une première plaquette métallique (96) assurant la dislocation du jet et un dispositif (102) de détection d'usure de cette plaquette comprenant une cavité (104) normalement étanche située en dessous de ladite plaquette et dont la paroi inférieure comporte au moins une autre plaquette métallique (106) qui vient frapper le jet lorsque la première plaquette est percée, et des moyens (108) pour détecter l'arrivée du jet dans ladite cavité.

5. Machine selon la revendication 4, caractérisée en ce que les moyens pour détecter l'arrivée du jet dans la cavité comprennent un circuit électrique comportant un indicateur dont la mise en oeuvre est commandée par la fermeture dudit circuit résultant de la mise en contact de ladite autre plaquette (106) et d'une électrode (108) située dans ladite cavité (104), lorsque le fluide arrive dans celle-ci.

6. Machine selon l'une quelconque des revendications 4 et 5, caractérisée en ce que les moyens (82) pour déplacer la buse (22) selon la direction (Y) agissent simultanément sur le système de récupération du jet (76), pour maintenir celui-ci en permanence en vis-à-vis de la buse, ladite surface d'appui comprenant, entre la buse et le système de récupération du jet une fausse table fixe (86) présentant une fente (88) sensiblement de la largeur du jet émis par la buse, le système de récupération du jet comprenant à son extrémité supérieure en contact avec la table un joint d'étanchéité (92) présentant avec cette dernière un coefficient de frottement réduit.

7. Machine selon la revendication 6, caractérisée en ce que la fausse table fixe (86) située entre la buse (22) et le système (76) de récupération du jet est réalisée en un matériau apte à être traversé par le jet, de telle sorte que ladite fente (88) est découpée directement dans la table par celui-ci.

8. Machine selon l'une quelconque des revendications 6 et 7, caractérisée en ce que le système (76) de récupération du jet comprend des moyens (100) d'évacuation par gravité du fluide disloqué par ladite première plaquette.

9. Machine selon l'une quelconque des revendications 1 à 8, caractérisée en ce qu'elle comprend de plus des moyens (12) de commande automatique des moyens (82) pour déplacer la buse et des moyens d'entraînement (50 à 70), afin d'assurer la découpe dans la matière en bande de pièces (32) et de chutes (33), ladite surface d'appui comprenant, en aval de la buse de découpe, au moins une bande transporteuse (40) dont l'avance achemine les chutes jusqu'à un moyen (122) d'évacuation de chutes de la matière découpée et des moyens (120) de détection de présence d'une pièce (32) sur ladite bande transporteuse commandant l'arrêt de celle-ci, lesdits moyens de détection étant respectivement activés et désactivés par lesdits moyens de commande automatique, selon qu'ils assurent la découpe d'une pièce ou d'une chute, afin de commander l'arrêt de la bande transporteuse (40) pour permettre la préhension des pièces et d'acheminer les chutes sans arrêt de la bande jusqu'audit moyen (122) d'évacuation des chutes.

10. Machine selon la revendication 9, caractérisée en ce que ladite surface d'appui comprend, entre la buse de découpe (22) et ladite bande transporteuse (40), une deuxième bande transporteuse (38) dont l'avance est commandée automatiquement par lesdits moyens de commande automatique (12), après la découpe d'une pièce (32) ou d'une chute (33), pendant un temps déterminé.

## Claims

1. Machine for cutting strip-like material (30) by a high pressure fluid jet, comprising a frame (26) having a substantially planar bearing surface (36, 38, 40) able to support said strip material, a cutting nozzle (22) discharging a high pressure fluid jet towards said strip material, means (82) for displacing the nozzle in a direction (Y) perpendicular to the length of the strip, said machine being characterized in that at one end, frame (26) supports a reel (28) of the strip material (30) to be cut, said bearing surface having, between reel (28) and cutting nozzle (22), a fixed table (36 provided with a guide tunnel (72), in which circulates the strip material (30) and in that means (50 to 70) are provided for simultaneously rotating reel (28) and driving strip (30) in a direction (X) parallel to the length of the strip, by pressing it between two rollers (62, 66), whereof at least one is driving, the fixed table (36) extending on either side of rollers (62, 66) and said drive means (50 to 70) can be actuatable at random in one or other direction.

2. Machine according to claim 1, characterized in that means (74) are provided for producing a fluid cushion between said table (36) and the strip material (30).

3. Machine according to any one of the claims 1 and 2, characterized in that the tunnel is transparent.

4. Machine according to any one of the claims 1 to 3, characterized in that it also comprises a jet recovery system (76) which faces the said nozzle (22), on the other side of the material to be cut, said system incorporating in the trajectory of the jet, at least one first metal plate (96) ensuring the breaking up of the jet and a device (102) for detecting wear to said plate, having a normally tight cavity (104) positioned below said plate and whose lower wall has at least one other metal plate (106), which is struck by the jet when the first plate is perforated, as well as means (108) for detecting the arrival of the jet in said cavity.

5. Machine according to claim 4, characterized in that the means for detecting the arrival of the jet in the cavity incorporate an electric circuit having an indicator, whose operation is control led by the closing of the circuit resulting from the contacting of the other plate (106) and an electrode (108) located in said cavity (104), when the fluid enters the latter.

6. Machine according to either of the claims 4 and 5, characterized in that the means (82) for displacing the nozzle (22) in direction (Y) acts simultaneously on the jet recovery system (76), so as to keep the latter permanently facing the nozzle, said bearing surface incorporating, between the nozzle and the jet recovery system, a fixed false table (86) having a slot (88) having substantially the same width as the jet discharge by the nozzle, the jet recovery system incorporating at its upper end in contact with the table a seal (92) having a reduced friction coefficient with the latter.

7. Machine according to claim 6, characterized in that the fixed false table (86) located between nozzle (22) and the jet recovery system (76) is made from a material which can be traversed by the jet, in such a way that said slot (88) is directly cut in the table by the same.

8. Machine according to either of the claims 6 and 7, characterized in that the jet recovery system (76) comprises means (100) for the gravity discharge of the fluid broken up by said first plate.

9. Machine according to any one of the claims 1 to 8, characterized in that it also comprises means (12) for the automatic control of means (82) for displacing the jet and the drive means (50 to 70), in order to ensure the cutting in said strip material of pieces (32) and scraps (33), said bearing surface having, downstream of the cutting nozzle, at least one conveyor belt (40), whose forwards movement carries the scraps up to the means (122) for discharging the cut material scraps and means (120) for detecting the presence of a piece (32) on said conveyor belt controlling the stoppage thereof, said detection means being respectively activated and deactivated by said automatic control means, as a function of whether they are ensuring the cutting of a piece or scrap, in order to control the stoppage of the conveyor belt (40) to permit the gripping of pieces and for carrying the scraps, without stopping the conveyor belt, up to said scrap discharge means (122).

10. Machine according to claim 9, characterized in that said bearing surface comprises, between the cutting nozzle (22) and the conveyor belt (40), a second conveyor belt (38), whereof the forward movement is automatically controlled by said automatic control means (12), following the cutting of a piece (32) or a scrap (33), during a predetermined time.

## Patentansprüche

1. Hochdruckfluidstrahlschneidvorrichtung für Bandmaterial (30) mit einem Gestell (26), welches mit einer im wesentlichen ebenen Stützfläche (36, 38, 40) versehen ist, die das genannte Bandmaterial stützen kann, einer Schneidedüse (22), die einen Hochdruckfluidstrahl zu dem genannten Bandmaterial ausbringt, Einrichtungen (82), um die Düse in einer zu der Länge des Bandes senkrechten Richtung (Y) zu bewegen, wobei diese Vorrichtung dadurch gekennzeichnet ist, daß das Gestell (26) an einem Ende eine Spule (28) des zu schneidenden Bandmaterials (30) trägt, die genannte Stützfläche zwischen der Spule (28) und der Schneidedüse (22) einen festen Tisch (36) aufweist, der mit einem Führungstunnel (72) versehen ist, in dem sich das Bandmaterial (30) bewegt, und daß Einrichtungen (50 bis 70) vorgesehen sind, um gleichzeitig den Drehantrieb der Spule (28) und den Antrieb für das Band (30) in einer zu der Länge des Bandes parallelen Richtung (X) sicherzustellen, indem das Band zwischen zwei Rollen (62, 66) eingeklemmt ist, von denen wenigstens eine bewegt ist, sich der feste Tisch (36) beidseitig der Rollen (62, 66) erstreckt und diese Antriebseinrichtungen (50 bis 70) beliebig in der einen oder anderen Richtung betätigt werden können.

2. Vorrichtung nach Anspruch 1, dadurch gekennzeichnet, daß Einrichtungen (74) vorgesehen sind, um ein Fluidkissen zwischen dem Tisch (36) und dem Bandmaterial (30) zu erzeugen.

3. Vorrichtung nach irgendeinem der Ansprüche 1 oder 2, dadurch gekennzeichnet, daß der Tunnel (72) transparent ist.

4. Vorrichtung nach irgendeinem der Ansprüche 1 bis 3, dadurch gekennzeichnet, daß sie ferner ein Wiedergewinnungssystem (76) für den Strahl aufweist, welches der Düse (22) gegenüberliegend auf der anderen Seite des zu schneidenden Materials angeordnet ist, wobei das System in der Bahn des Strahls wenigstens eine erste Metallplatte (96), die das Ablenken des Strahls sicherstellt, und zum Erfassen der Abnutzung dieser Platte eine Vorrichtung (102), die eine normalerweise dichte, unterhalb der genannten Platte angeordnete Kammer (104) aufweist, deren untere Wand wenigstens eine andere Metallplatte (106) aufweist, auf die der Strahl auftrifft, wenn die erste Platte durchbohrt ist, und Einrichtungen (108) umfaßt, um das Eintreffen des Strahls in der genannten Kammer zu erfassen.

5. Vorrichtung nach Anspruch 4, dadurch gekennzeichnet, daß die Einrichtungen zum Erfassen des Eintreffens des Strahls in der Kammer einen elektrischen Schaltkreis umfassen, der eine Anzeige aufweist, deren Inbetriebnahme durch das Schließen des genannten Schaltkreises gesteuert wird, welches sich durch Inkontaktbringen der genannten anderen Platte (106) und einer sich in der Kammer (104) befindenden Elektrode (108) ergibt, wenn das Fluid in jener eintrifft.

6. Vorrichtung nach irgendeinem der Ansprüche 4 oder 5, dadurch gekennzeichnet, daß die Einrichtungen (82) zum Bewegen der Düse (22) in der Richtung (Y) gleichzeitig auf das Wiedergewinnungssystem (76) für den Strahl wirkten, um dieses fortwährend in Gegenüberlage der Düse zu halten, die Stützfläche zwischen der Düse und dem Wiedergewinnungssystem für den Strahl einen festen Zwischentisch (86) umfaßt, der einen Schlitz (88) mit im wesentlichen der Breite des von der Düse ausgebrachten Strahls aufweist, und das wiedergewinnungssystem für den Strahl an seinem oberen Ende in Berührung mit dem Tisch Dichtungsmittel (92) umfaßt, die mit diesem letzteren einen verringerten Reibungskoeffizienten aufweisen.

7. Vorrichtung nach Anspruch 6, dadurch gekennzeichnet, daß der feste, sich zwischen der Düse (22) und dem Wiedergewinnungssystem (76) für den Strahl befindende Zwischentisch (86) aus einem Material hergestellt ist, welches von dem Strahl derart durchquert werden kann, daß der Schlitz (88) unmittelbar durch ihn in den Tisch geschnitten wird.

8. Vorrichtung nach irgendeinem der Ansprüche 6 oder 7, dadurch gekennzeichnet, daß das Wiedergewinnungssystem (76) für den Strahl Einrichtungen (100) zum Austragen des Fluids durch die Schwerkraft umfaßt, welches von der ersten Platte abgelenkt worden ist.

9. Vorrichtung nach irgendeinem der Ansprüche 1 bis 8, dadurch gekennzeichnet, daß sie ferner Einrichtungen (12) zur automatischen Steuerung der Einrichtungen (82) zum Bewegen der Düse und der Antriebseinrichtungen (50 bis 70) aufweist, um das Ausschneiden von Teilen (32) und von Verschnitten (33) aus dem Bandmaterial sicherzustellen, wobei die Stützfläche stromabwärts der Schneidedüse wenigstens ein Transportband (40), dessen Vorwärtsbewegung die Verschnitte zu einer Einrichtung (122) zum Ausbringen der Verschnitte des ausgeschnittenen Materials bringt, und Einrichtungen (120) zum Erfassen des Vorhandenseins eines Teils (32) auf dem genannten Transportband, die dessen Anhalten steuern, aufweist, die genannten Erfassungseinrichtungen von den genannten Einrichtungen zur automatischen Steuerung in Abhängigkeit davon, ob sie das Ausschneiden eines Teils oder eines Verschnitts sicherstellen, aktiviert bzw. deaktiviert werden, um das Anhalten des Transportbands (40) zu steuern, um das Ergreifen der Teile zu ermöglichen, und die Verschnitte ohne Anhalten des Bandes bis zu der Einrichtung (122) zum Ausbringen der Verschnitte zu transportieren.

10. Vorrichtung nach Anspruch 9, dadurch gekennzeichnet, daß die genannte Stützfläche zwischen der Schneidedüse (22) und dem Transportband (40) ein zweites Transportband (38) umfaßt, dessen Vorwärtsbewegung automatisch von den genannten Einrichtungen (12) zur automatischen Steuerung nach dem Ausschneiden eines Teils (32) oder eines Verschnitts (33) während einer vorbestimmten Zeitdauer gesteuert wird.
